# EUROPÄISCHE PATENTSCHRIFT

(11) **EP 0 453 781 B1**
(45) Veröffentlichungstag und Bekanntmachung des Hinweises auf die Patenterteilung: **26.01.1994**
(21) Anmeldenummer: 91104630.8
(22) Anmeldetag: 23.03.1991
(51) Int. Cl.: E06B 9/68, E06B 9/32

(54) **Verfahren und Vorrichtung zur Positionssteuerung und -überwachung einer Markise od. dgl.**
Method and device for the positioning control of a blind or the like
Méthode et dispositif de commande du déplacement de stores ou similaires

(30) Priorität: 23.03.1990 DE 4009373
(43) Veröffentlichungstag der Anmeldung: 30.10.1991
(73) Patentinhaber: SOMFY S.A., F-74300 Cluses (FR)
(72) Erfinder: Häring, Rolf Eberhard, Dipl.-Ing. (FH), W-7406 Mössingen (DE)
(74) Vertreter: Otte, Peter, Dipl.-Ing.

(56) Entgegenhaltungen:
- AT-A- 293 661
- DE-A- 2 931 956
- DE-A- 3 806 733
- DE-B- 2 405 350

## Beschreibung

Die Erfindung betrifft ein Verfahren nach dem Oberbegriff des Anspruchs 1 bzw. eine Vorrichtung nach dem Oberbegriff des Anspruchs 11.

Üblicherweise verfügen Beschattungsanlagen, Markisen oder sonstige, hiermit vergleichbare Einrichtungen, beispielsweise auch Rolltore, Rolläden o. dgl. über eine Art Behang oder über das Markisentuch, welches auf eine Welle gewickelt ist und von dieser je nach Wunsch jedenfalls mehr oder weniger vollständig abgezogen werden kann.

Abgesehen von den vollständig manuell betätigbaren Beschattungsanlagen, auf die hier weiter nicht eingegangen werden soll, ist es bekannter Stand der Technik, die Welle oder Walze, auf die das Markisentuch oder eine sonstige, der Beschattung dienende Stoffbahn aufgewickelt ist, von einem Elektromotor anzutreiben, der in den Endpositionen der Markise automatisch abgeschaltet wird. Zu diesem Zweck verfügen die bekannten, elektrisch steuerbaren Markisen über entsprechende Endschalter von üblicherweise elektromechanischem Aufbau, die bei der Montage möglichst genau justiert werden müssen, um ein Blockieren des Antriebsmotors zu vermeiden.

In diesem Zusammenhang werden bei einer bekannten Wächtersteuerung für bewegliche Sonnenschutzeinrichtungen an Gebäuden, insbesondere Markisen (DE-A-2 931 956) spezielle temperaturempfindliche Sensoren verwendet, die zum Zwecke der Windfühlung mit einer Beheizung ausgestattet sind, welche von den Sensoren einen Abstand aufweist. Die Nullage der Sensoren und der Beheizung wird justiert, so daß aufkommender Wind die Wärme der Beheizung ganz oder teilweise abführt und der Sensor einen Schaltimpuls, allerdings auch nur einen einzigen Schaltimpuls für den Markisenantrieb liefert. Die spezielle Ausführungsform eines solchen temperaturempfindlichen Winderfassungssensors ist dabei so, daß zwei Bimetallfedern vorgesehen sind, von denen eine einen geringen Abstand zum Heizwiderstand aufweist. Sobald daher die Wärme der Heizung durch Windeinfluß in einem vorher bestimmten Maße abgeleitet wird, krümmen sich die Bimetallfedern im unterschiedlichen Ausmaß, so daß ein Schaltkontakt betätigt wird und der Schaltimpuls für den Markisenantrieb gebildet wird. Bei gleichmäßiger Temperaturänderung in der Umgebung verformen sich beide Bimetallfedern gleichzeitig und gleichmäßig, so daß eine solche Funktion, die beispielsweise bei intensiver Sonneneinstrahlung auftritt, zur Steuerung der Winkellage der Markisenbespannung ausgenutzt werden kann.

Diese bekannte Wächtersteuerung ist daher so ausgelegt, daß dann, wenn die Windgeschwindigkeit einen vorgegebenen Wert überschreitet, der einer nicht mehr akzeptablen Windlast der ausgefahrenen Markisentuchmenge entspricht, der Markisenantriebsmotor von der Steuerung so angesteuert wird, daß die Markise vollständig eingefahren wird. Das bekannte Steuergerät kann daher nur nach dem Prinzip "Markise voll ausgefahren/Markise voll eingezogen" arbeiten, was zu dem Nachteil führt, daß die primäre Funktion der Markise als Sonnenschutzanlage sehr häufig nicht erfüllt werden kann, wegen des auch bei noch schwachem Wind notwendigerweise schnellen Ansprechens des Steuergeräts, um das voll ausgefahrene Markisentuch gegen Beschädigungen zu schützen.

In einem anderen Zusammenhang ist es im übrigen schon bekannt (DE-A-38 06 733), zur Überwachung bzw. Steuerung eines Rolladens oder auch einer Markise eine Sensoranordnung vorzusehen, die eine für jeden Behang individuelle Impulsfolge erzeugt, indem jeweils einzelne Lamellen eines Rolladenbehangs angrenzend zum Sensor weich- oder permanentmagnetische Einlagen tragen, auf die der Sensor in Form eines Reedschalters anspricht und so beim Vorbeilaufen des Behangs eine Impulsfolge erzeugt. Diese Impulsfolge wird mit einer in einem Mikroprozessor abgespeicherten Impulsfolge verglichen, und aus dem Vergleich werden die für die Abschaltung in den jeweiligen Endpositionen erforderlichen Steuersignale abgeleitet. Hierdurch gelingt es zwar, unter Auswertung der von dem bewegten Behang erzeugten Impulsfolge die individuelle Justierung zu vereinfachen und auch unter Umständen im Laufe der Zeit auftretende Längungen des Behangs automatisch zu kompensieren; da bei diesem bekannten Überwachungs- und Steuerungsantrieb jedoch lediglich auf die sich bei Rolladen ergebenden Probleme eingegangen wird, bleiben markisentypische Problemstellungen, die sich aus Sonneneinstrahlung und/oder Windgeschwindigkeit ergeben, von vornherein ausgespart.

Im Zusammenhang mit Beschattungsanlagen oder Markisen, und im folgenden wird der Begriff Markise ausschließlich verwendet, ohne daß dies einschränkend mit Bezug auf andere Anwendungsmöglichkeiten vorliegender Erfindung zu verstehen ist, sind auch schon stärker automatisierte Steuerungsanlagen bekannt, die dann, wenn sie sich in der automatisierten Betriebsart befinden, je nachdem, ob die Sonne scheint oder nicht, die Markise ausfahren, wobei die Sonnenscheineinwirkung mittels geeigneter Fotosensoren o.dgl. erfaßt werden kann.

Der vorliegenden Erfindung liegt die Aufgabe zugrunde, die Nutzungsdauer einer Markise zu erhöhen, und zwar auch dann, wenn eine Windkrafteinwirkung festgestellt wird, die sonst zu einem vollständigen Einziehen der Markise führen würde, und dabei gleichzeitig sicherzustellen, daß, unabhängig in welcher Betriebsart die Markisensteuerung jeweils betrieben wird (automatisch oder manuell), stets die jeweilige Windkrafteinwirkung mit Vorrang berücksichtigt wird, also unter allen Umständen sichergestellt ist, daß einwirkende Windkräfte die Markise oder das Markisentuch nicht beschädigen.

Die Erfindung löst diese Aufgabe mit den kennzeichnenden Merkmalen der Ansprüche 1 bzw. 11 und hat den Vorteil, daß die Markise ihre Funktion als Sonnenschutzanlage auch dann beibehält, wenn gleichzeitig eine Windgeschwindigkeit bestimmter Stärke auftritt, auf die notwendigerweise von der Steuerung reagiert werden muß. In diesem Fall entscheidet die Steueranlage dahingehend, daß die Markise zwar eingezogen wird, jedoch nur bis zu einer solchen Position, daß die dann entsprechend verringerte Tuchfläche die einwirkende Windlast problemlos aufnehmen kann, also sicher beschädigungsfrei bleibt. Eine entsprechend teilweise eingefahrene Markise kann daher bei gleichzeitiger Aufrechterhaltung ihrer Funktion als Sonnenschutzanlage einen größeren, zum Teil wesentlich größeren Windwiderstand haben.

Vorteilhaft ist bei vorliegender Erfindung ferner, daß die Reaktion und die Einbeziehung der Winddaten absoluten Vorrang im gesamten Steuerungsmechanismus der Markise hat, d. h. je nach vorherrschender Windgeschwindigkeit läßt sich auch bei manuellem Eingriff die Markise nur so weit ausfahren, wie aufgrund gespeicherter Vergleichswerte oder bei der Justage eingegebener Grundwerte sichergestellt ist, daß der Markisenwindwiderstand der Belastung standhält. Die ausfahrende Markise stoppt dann an vorgegebenen Stellen automatisch, auch wenn der Ausfahrbefehl weiter aufrechterhalten wird. Dies gilt auch für den vollautomatischen Betriebsablauf einer Markise, also bei solchen Markisen, die dann, wenn sie manuell in diese vollautomatische Betriebsart geschaltet sind, bei für eine vorgegebene Zeitdauer anhaltender Sonneneinstrahlung von selbst ausfahren. Auch in diesem Fall wird die jeweilige Windgeschwindigkeit in den Ausfahrvorgang einbezogen und die Markisenendposition bestimmt sich aus der jeweils noch ertragbaren Windlast.

Es versteht sich, daß eine solche Steuerung vollständig analog ablaufen kann; vorgezogen wird jedoch eine quantisierte Markisenreaktion derart, daß die Markise je nach Stärke der Windgeschwindigkeit stufenweise eingefahren wird, wodurch auch in der Steuerung digital gearbeitet werden kann.

Daher ist es vorteilhaft, wenn man beispielsweise lediglich vier Markisen-Ausfahrpositionen festlegt, wenn davon ausgegangen werden kann, daß die Windgeschwindigkeit ohnehin niemals vergleichsweise konstant ist, so daß bei dieser eher groben Einteilung - und natürlich liegt eine feinere Einteilung innerhalb des erfindungsgemäßen Rahmens - jedenfalls verhindert wird, daß sich in Abhängigkeit zur Windgeschwindigkeit ständige Korrekturen an der Markisenposition als notwendig erweisen.

Unterteilt man die Windgeschwindigkeitswerte in die Begriffe
a) kein Wind,
b) schwacher Wind,
c) durchschnittlicher Wind,
d) starker Wind,

dann benötigt man, was ebenfalls vorteilhaft ist, bei einer normalen Markisensteuerung, die ohnehin Endschalter für die beiden Endpositionen aufweist, lediglich noch zwei zusätzliche Positionsschalter, die auf mittlere Markisenpositionen abgestimmt sind, so daß sich ohne großen Aufwand die folgende sinnfällige Zuordnung ergibt:
- herrscht kein Wind, ist die Markise voll ausgefahren,
- herrscht schwacher Wind, ist die Markise um ca. ein Drittel eingefahren,
- herrscht durchschnittlicher Wind, dann ist die Markise um etwa zwei Drittel ihrer Länge eingefahren, während bei
- starkem Wind die Markise vollständig eingezogen ist.

Es versteht sich, daß je nach Bauart der Markise, Stärke des Tuchs, lokale Windverhältnisse u. dgl. auch andere Zuordnungen möglich sind, was sich problemlos durch ein entsprechendes Justieren der beiden mittleren Zwischenpositionen, speziell im Sensorbereich, realisieren läßt.

Bei einem bevorzugten Ausführungsbeispiel vorliegender Erfindung können diese beiden zusätzlichen Zwischensensoren für die Markisenzwischenpositionen in einer zusätzlichen Endabschaltung in Form einer Schnellendabschaltung (= cage rapide) integriert sein, die in das dem Antrieb gegenüberliegende Ende des Wickelrohrs eingebaut sein kann. Eine solche Schnellabschaltung verfügt über einen mechanischen Speicher, der die Position der Wickelwelle bis zu einer vorgegebenen Anzahl (z. B. 10 Umdrehungen) über einen eigentlichen Abschaltpunkt hinaus speichert. Bei Verwendung einer solchen Endabschaltung zur Speicherung der beiden mittleren Zwischenpositionen können diese vom Endverwender frei eingestellt werden. Dabei ist die Justierung dieser Positionen schon deshalb nicht kritisch, weil neben der freien Einstellbarkeit die jeweiligen Windgeschwindigkeiten, auf die sie bezogen sind, stets innerhalb eines vorgegebenen Bereichs variieren, so daß es weder sinnvoll noch notwendig ist, mit genaueren Werten zu arbeiten.

Durch die in den Unteransprüchen aufgeführten Maßnahmen sind vorteilhafte Weiterbildungen und Verbesserungen der Erfindung möglich. Besonders vorteilhaft ist der Einsatz eines Kleinrechners, Mikroprozessors oder einer geeignet ausgebildeten logischen Rechenschaltung in Verbindung mit Speichermöglichkeiten, wobei dieser als äußere Sensorsignale Angaben über die Sonneneinstrahlung, die Windgeschwindigkeit und die jeweilige Position der Markise zugeführt sind.

Aus diesen Angaben und einer entsprechenden Anleitung in Form einer geeigneten Programmierung ist das so gebildete Markisen-Steuergerät dann in der Lage, bei den vorhandenen vier Positionssensoren jeweils vier verschiedene Stellungen der Markise vorzugeben, in Abhängigkeit zu den entsprechend quantisierten, beispielsweise von einem Anemometer erfaßten Windgeschwindigkeiten.

Ausführungsbeispiele der Erfindung sind in der Zeichnung dargestellt und werden in der nachfolgenden Beschreibung näher erläutert. Es zeigen:
- Fig. 1: stark schematisiert Wickelrohr einer Markise mit ausgefahrenem Markisentuch und Markierung von vier unterschiedlichen, windabhängig gesteuerten Positionen und darunter Sensorsignalverläufe für die beiden Zwischenpositionen;
- Fig. 2: ebenfalls schematisiert ein Steuergerät in Blockschaltform, dem äußere Sensorsignale zugeführt sind und welches ausgangsseitig den nicht gesondert dargestellten Antriebsmotor des Wickelrohrs über Relais ansteuert;
- Fig. 3: eine mögliche Ausführungsform eines den Ablauf der Markisensteuerung bei Sonnen- und Windeinwirkung darstellenden Flußdiagramms und
- Fig. 4: eine mögliche Ausführungsform eines Flußdiagramms zur Bestimmung der Markisenposition aus den vorliegenden Sensorsignalen, während
- Fig. 5: eine flußdiagrammähnliche Lösung für die Erfassung und Quantisierung der Windgeschwindigkeit Vw zeigt.

Der Grundgedanke vorliegender Erfindung besteht darin, Zwischenpositionen bei einer motorisch angetriebenen Markise bzw. Beschattungsanlage zu schaffen, die auf die jeweils herrschende Windgeschwindigkeit bezogen sind und so sicherzustellen, daß die optimale Funktion als Sonnenschutzanlage beibehalten wird mit gleichzeitig optimalem Schutz der Markise gegen einwirkende Windlast.

Dabei umfaßt eine bevorzugte Ausführungsform vorliegender Erfindung die quantisierte, also stufenweise realisierte Stellbewegung der Markise über den gesamten Hub der Ausfahrbewegung, so daß, wie an einem vereinfachten, im folgenden erläuterten Ausführungsbeispiel genauer dargestellt, zusätzlich zu den beiden ohnehin in den Steuerungsbereich einer motorisch angetriebenen Markise integrierten Endschaltern (eingefahrene Position - maximal ausgefahrene Position) Zwischenpositionssensoren vorgesehen sind, die hier zwei Zwischenpositionen E2 und E3 zusätzlich zu der voll eingefahrenen Endposition E1 und der voll ausgefahrenen Endposition E4 erfassen (Fig. 1).

Zu diesem Zweck sind zwei zusätzliche Sensoren vorgesehen, die in vereinfachter Ausführungsform so ausgebildet und geschaltet sind, daß ein auf die dem Wickelrohr benachbarte Position E2 ansprechender Sensor dann ein hochgehendes, also elektrisch von 0 auf high (hochliegendes) Signal liefert, wenn beim Einfahren diese Position E2 überschritten wird; der Sensor behält dann das hochliegende Ausgangssignal bei, wobei sinngemäß beim Ausfahren beim Überschreiten der Position E2 in dieser Ausfahrrichtung das Sensorausgangssignal sich von hochliegend auf 0 ändert.

Der zweite Positionssensor dient dann der Feststellung der sich etwa zwischen der Position E2 und der voll ausgefahrenen Endposition E4 befindenden Zwischenposition E3 wie in Fig. 1 angegeben und ist so ausgelegt, daß er beim Einfahren ein hochliegendes Ausgangssignal auf 0 ändert und beim Ausfahren in der umgekehrten Richtung, wobei, wie auch der Darstellung der Fig. 1 entnommen werden kann, das Signal des Zwischensensors für die Position E2, der im folgenden als Sensor S_{E2} bezeichnet wird, zwischen den Positionen E1 und E2 hochliegt und zwischen den Positionen E2 bis E4 Nullwert aufweist, während der Sensor S_{E3} von der Position E1 bis zur Position E3 Nullwert aufweist und zwischen E3 und E4 hochliegt.

Auf diese Weise ist eine problemlose Diskriminierung der hier vorgesehenen insgesamt vier Markisenpositionsstufen E1 bis E4 möglich, wie auch Fig. 4 zeigt.

Hier sind noch zwei Gesichtspunkte zu unterscheiden.
- Die Markise kann sich an einer beliebigen, beispielsweise manuell vorgegebenen Position befinden, während Wind vorgegebener Stärke aufkommt.
- Die Markise fährt im Automatikbetrieb oder manuell gesteuert in eine vorgegebene Position, während Windeinwirkung herrscht.

Im ersten Fall liegen notwendigerweise konstante Sensorsignale vor, die so wie in Fig. 4 gezeigt, zur Positionsbestimmung der Markise diskriminiert werden können, während im zweiten Fall die Sensorsignale bei Erreichen und Überschreiten der Positionen E2 bzw. E3 ein Sprungverhalten aufweisen, also entweder niedergehen oder hochgehen, so daß sich auf diese Weise die entsprechenden Antriebs-Steuersignale für den Motor gewinnen lassen.

Die beiden Zwischensensoren können in völlig beliebiger Weise ausgebildet sein; bevorzugt handelt es sich um elektromechanische Schalter, die auf eine jeweils vorgegebene Anzahl von Wickelwellen-Umdrehungen ansprechen und dann jeweils in ihren anderen Schaltzustand übergehen.

Ein vereinfachtes Flußdiagramm, welches den grundsätzlichen erfindungsgemäßen Steuerungsablauf in einer möglichen Realisierungsform zeigt, ist in Fig. 3 dargestellt; ausgehend von einem Windsensorblock, der weiter unten anhand der Darstellung der Fig. 5 noch genauer erläutert wird und der einer analogen Steuerschaltung oder einem Mikroprozessor beispielsweise vier, von der jeweiligen Windstärke abhängige Sollwerte für die Markisenposition zur Verfügung stellt, wird am Entscheidungsblock II zunächst festgestellt, ob sich die Markisensteueranlage im Automatikbetrieb befindet oder ob ein manueller Eingriff erfolgt ist oder gerade erfolgt.

Befindet sich die Markisensteuerung im Automatikbetrieb, dann kann am Entscheidungsblock III festgestellt werden, ob Sonneneinstrahlung vorliegt oder nicht. Ist keine Sonneneinstrahlung vorhanden, wird die Markise über den Schaltungsblock IV eingefahren; scheint die Sonne, dann ergeht Ausfahrbefehl an die Markise entsprechend Block V,jedoch unter Beachtung der Windverhältnisse, die unbedingten Vorrang haben. Der Entscheidungsblock VI stellt daher fest, ob Windeinwirkung vorhanden ist oder nicht; trifft dies zu, wird die vom Sensorblock I entsprechend den Windverhältnissen vorgeschriebene Sollwertposition xₚ mit der tatsächlichen Istwertposition xᵢₛₜ verglichen. Liegt die Istwertposition über der Sollwertposition, dann bestimmt das Steuergerät über den Schaltungsblock VI, daß die Markise eingefahren wird, und zwar so lange, bis der Entscheidungsblock VII feststellt, daß die Istwertposition der Markise im wesentlichen der Windgeschwindigkeits-Sollwertposition entspricht. Trifft dies zu, wird die weitere Bewegung der Markise abgestoppt, und der gegenwärtige Vorgang ist beendet. Da sich die Windverhältnisse jedoch jederzeit ändern können, kehrt die Schleife zum Eingang des Entscheidungsblocks V zurück und überwacht ständig, ob die nunmehr eingenommene Istwertposition der Markise noch den Windverhältnissen entspricht oder ob bei stärker auffrischendem Wind die Position weiter zurückgenommen werden muß.

Hier kann sich im übrigen, wie gestrichelt in Fig.3 noch dargestellt, ein weiterer Entscheidungsblock nach Beendigung eines ersten Einfahrvorgangs der Markise anschließen, der mit VIII bezeichnet ist und feststellt, ob demnächst nicht wieder ein weiteres Ausfahren der Markise möglich ist, wenn der Wind abnimmt oder gegen 0 geht. Es versteht sich, daß dieser Entscheidungsblock VIII so ausgerüstet ist, daß ein Ausfahrbefehl nur dann ergeht, wenn die Positionsollwertvorgabe durch die momentane Windgeschwindigkeit um eine Stufe größer ist als die Istposition der Markise, damit diese tatsächlich auf die nächst höhere Stufe, also beispielsweise von der Position E2 auf die Position E3 oder von dieser auf die Position E4 ausfahren kann. In diesem Fall ergeht dann ein Ausfahrbefehl zur nächsten Positionsstufe entsprechend Block IX und gleichzeitig die Schleifenbildung zum Eingang des Blocks IV, der die neue Markisenistposition mit der nunmehr gegebenen windbezogenen neuen Markisensollwertposition vergleicht.

Da sich die Istwert- und Sollwertdaten, die den jeweiligen Schaltungs- und Entscheidungsblöcken zur Verarbeitung zugeführt werden, durchlaufend ändern können, kann der Entscheidungsblock VIII auch dafür sorgen, daß dann, wenn bei völlig abflauendem Wind die Einnahme einer weiteren ausgefahrenen Position der Markise möglich ist, die Markise sich dann auch in diese neue Endposition, welches bei den hier getroffenen vier Abstufungen die maximale Ausfahrposition E4 ist, bewegt.

Befindet sich die Steuerungsanlage nicht im Automatikbetrieb, dann wird am Entscheidungsblock X festgestellt, ob die Markise ausgefahren ist; ist sie ausgefahren, dann schließt sich der Kreis zum Eingang des Entscheidungsblocks VI.

Um die Windeinflußgrößen zu quantisieren, kann man entsprechend der Darstellung der Fig. 5 so vorgehen, daß der jeweils gemessene Wert der Windgeschwindigkeit V_{W} an einer der Anzahl der gewünschten Stufen entsprechenden Anzahl von Entscheidungs- oder Vergleichsblöcken A, B, C, D, F, die in einer diskreten Realisierungsform beispielsweise Fensterkomparatoren sein können, mit vorgegebenen Windschwellwerten V_{Wp}, V_{W(p-1)} ... übereinstimmen bzw. diese überschreiten. Je nach Ergebnis gehen an den Entscheidungsblöcken A, B ... jeweils nachgeschalteten Schaltungsblöcken A', B', C' ... umgesetzte Positionsausgangssignale xₚ, xₚ₋₁ selektiv auf jeweils hochliegendes Potential oder es ist auch möglich, ein gemeinsames Ausgangssignal zu erstellen, welches je nach der einwirkenden Windgeschwindigkeit einen unterschiedlichen Amplitudenwert aufweist, mit dem dann weitergearbeitet werden kann - beispielsweise kann bei Windstille eine Ausgangsspannung von 0 Volt, bei schwachem Wind eine von 2 Volt, bei mittlerem Wind eine von 4 Volt undsofort erzeugt werden.

In vergleichbarer Weise kann entsprechend der Darstellung der Fig. 4, die in etwa einem Flußdiagramm entspricht, zur Istwertbestimmung der Markisenposition vorgegangen werden; ein erster Entscheidungsblock XI stellt fest, ob die Markise überhaupt ausgefahren ist, was einer der ohnehin vorhandenen Endschalter feststellen kann; hat dieser Endschalter angesprochen (Markise vollkommen eingezogen), dann bestimmt sich die Markisenposition entsprechend Fig. 1 zu E1 und ein entsprechendes Ausgangswegsignal kann xₒ sein.

Ist die Markise ausgefahren, dann wird das Sensorsignal S_{E3} überprüft; ist dieses beispielsweise hochliegend, dann muß sich die Markise zwischen den Positionen E3 und E4 befinden; ergibt sich am Sensor S3 Nullpotential, dann wird festgestellt, ob der Sensor S2 hochliegendes Potential zeigt. Ist dies der Fall, befindet sich die Markise zwischen den Positionen E2 und E3, während dann, wenn der Sensor S2 ebenfalls Nullpotential zeigt, die Markise notwendigerweise zwischen den Positionen E2 und E3 stehen muß.

Diese Positionsbestimmung erlaubt eine problemlose Auswertung der Sensorsignale und die Erstellung der entsprechenden Ausfahr- oder Einfahrbefehle durch das Steuergerät, wobei die Positionsbestimmung der Fig. 4 von einem stationären Zustand ausgeht und die Bestimmung auch jede beliebige Zwischenposition der Markise ermöglicht. Aus den hierdurch gewonnenen Ausgangssignalen wird dann festgestellt, ob diese den jeweiligen windbestimmten Sollwertpositionssignalen xₚ entsprechen - ergeben sich Unterschiede, fährt die Markise auf die jeweils nächste Position.

Es versteht sich, daß bei dynamischem Betrieb der Markise, wenn beispielsweise manuell ein Ausfahrbefehl ergeht, das Steuergerät auf den Signalwechselsprung, also die Flanke in den Ausgangssignalen der Zwischenpositionssensoren S_{E2} bzw. S_{E3} reagiert und in diesem Fall, beispielsweise beim Ausfahren die Markise unmittelbar nach Passieren der Position E2 dann abstoppt, wenn das entsprechende windbestimmte Positionssignal vorherrschend durchschnittlichen Wind angibt, der ein Ausfahren nur bis zu dieser Position erlaubt.

Gleiches gilt für die anderen Positionen, wobei erkennbar beim windbestimmten Einfahren die Markise kurz hinter dem jeweiligen Istwert-Positionssignal abstoppen wird.

Die bisherige Erläuterung zeigt, daß am sinnvollsten jeweils mit hochliegendem (log 1) bzw. Nullsignal (log 0) gearbeitet wird, was im übrigen die Dekodierung auch mit Hilfe einer geeigneten Diodenmatrix im besonderen Maße sinnvoll macht, da die verschiedenenen hoch oder niedrig liegenden Ausgangssignale der Sensoren oder Windgeschwindigkeit-Umsetzschaltungen entsprechenden Eingängen einer Diodenmatrix zugeführt werden können, die dann nach entsprechender Entschlüsselung die jeweiligen Ausgangssignale vorgibt, wobei eine solche Diodenmatrix eine entsprechende Anzahl von jeweils eine Vielzahl von Eingangsanschlüssen aufweisenden UND-Gattern oder anderen Gatterschaltungen in beliebiger Kombination enthalten kann.

Es kann auch vorteilhaft sein, für die Steuerungsentscheidungen einen Speicher, beispielsweise einen EPROM einzusetzen, dem an seinen Eingängen als Adresse die jeweiligen Betriebszustände, also windbestimmte Markisensollwerte und positionsbestimmte Markisenistwerte sowie bei Umschaltung auf Automatikbetrieb auch ein Signal darüber, ob Sonneneinstrahlung vorliegt, zugeführt werden und der dann entsprechend seinen adressierten, gespeicherten Werten die Ausgangssteuersignale vorgibt. Bei dem Steuergerät 10 der Fig. 2 kann es sich also um eine logische Steuerschaltung unter Einschluß einer geeigneten Diodenmatrix-Kodierschaltung handeln oder um einen Mikroprozessor mit Speicher (EPROM) oder auch um eine sonstige logische Steuerschaltung, die an ihren beiden Ausgängen jeweils nachgeschalteten Halbleiterschaltern 11 (für das Ausfahren der Markise) bzw. 11' (für das Einfahren der Markise) die Steuerbefehle erteilt, die dann über nachgeschaltete Relaisschaltungen 12 bzw. 12' die Antriebsmotoransteuerung in der einen oder anderen Drehrichtung veranlassen. Die Ansteuerung der Halbleiter 11, 11' kann über Leuchtdioden 13, 13' erfolgen, so daß die Bewegungsrichtung an einem Display nach außen angezeigt wird.

Da die Einfahrtbewegung bzw. die Ausfahrtbewegung der Markise die Zwischenpositions-Sensoren S2 und S3 jeweils in unterschiedlicher Wirkungsweise beaufschlagen - der Sensor springt in seinem Ausgangssignal entweder von hoch auf niedrig oder umgekehrt - kann es sinnvoll sein, in Abhängigkeit zur Einfahrt- oder Ausfahrtbewegung Speicher zu setzen, die jeweils ihren einen oder anderen Schaltzustand beibehalten, bis der jeweilige Sensor in der Gegenrichtung "überfahren wird" - dies ist auch dann sinnvoll, wenn die Sensoren in ihrem Ansprechverhalten durch die Markisenbewegung lediglich getriggert werden, also eine Auslösung stattfindet, die bei weiterem Durchlauf wieder erlischt.

Es versteht sich, daß die Positionssensoren in vielfältiger Weise ausgebildet sein können und nicht notwendigerweise körperlich vorhandene Einzelschalter sein müssen. Eine bevorzugte Möglichkeit zur Realisierung von Positionssensoren könnte beispielsweise auch darin bestehen, einen z.B. wickelwellendrehzahl-impulsgesteuerten Inkrementalgeber oder auch einfach einen Zähler vorzusehen, der bei bestimmten erreichten Zählerständen ein der jeweiligen Markisenistposition entsprechendes Signal E1, E2, E3 ... abgibt.

## Patentansprüche

1. Verfahren zur Positionssteuerung und -überwachung einer Beschattungsanlage, einer Markise oder eines sonstigen, aufrollbaren Behangs, wobei die Markise in Abhängigkeit von der Sonneneinstrahlung und Windgeschwindigkeit motorisch manuell oder automatisch gesteuert aus- oder eingefahren wird, dadurch gekenn zeichnet, daß das Ausmaß der jeweils einwirkenden Windlast erfaßt, in einen windlastabhängigen Positionssollwert (xₚ) für die Markise umgesetzt und auf die jeweils ausgefahrene bzw. auszufahrende, einer bestimmten Tuchmenge der Markise entsprechende Position in deren Bewegungsablauf bezogen und der Antriebsmotor der Markise von einem Steuergerät so angesteuert wird, daß die Markise je nach Stärke der Windgeschwindigkeit teilweise eingefahren bzw. ein Über schreiten der noch zulässigen Tuchmenge bei manuellem oder automatischem Ausfahren verhindert wird, wobei die vom Istwert der Windgeschwindigkeit vorgegebene Markisensollwertposition (xₚ) unbedingten Vorrang vor jeder manuellen bzw. bei Sonneneinstrahlung automatisch erfolgenden Ausfahrbewegung der Markise hat, derart, daß die Markise nur bis zu einer Position ausfahrbar ist, die der jeweils noch akzeptierbaren Windbelastung entspricht.

2. Verfahren nach Anspruch 1, dadurch gekennzeichnet, daß sowohl die Erfassung der Windlastparameter als auch der jeweiligen Position der Markise quantisiert wird, derart, daß Einfahr- und Ausfahrbewegungen der Markise abgestuft erfolgen.

3. Verfahren nach Anspruch 1 oder 2, dadurch gekennzeichnet, daß bei vorausgesetztem Vorhandensein jeweils eines Endschalters für die maximal eingefahrene und die maximal ausgefahrene Position (E1, E4) der Markise mindestens zwei weitere Zwischenpositionen (E2, E3) vorgegeben und durch Sensoren erfaßt werden, die ihr Ausgangssignal beim Ausfahren bzw. Einfahren der Markise im Moment des Passierens der vorgegebenen Zwischenposition jeweils sprunghaft in der einen oder anderen Richtung verändern.

4. Verfahren nach einem der Ansprüche 1-3, dadurch gekennzeichnet, daß die Markise im automatischen Betrieb unter Erfassung der Sonneneinstrahlung automatisch bis zu einer durch die windbezogenen Sollwertpositionen vorgegebenen Endposition ausgefahren wird.

5. Verfahren nach einem der Ansprüche 1-4, dadurch gekennzeichnet, daß die Markise bei fehlender Sonneneinstrahlung nach Ablauf einer vorgegebenen Verzögerungszeit wieder eingefahren wird.

6. Verfahren nach einem der Ansprüche 1-5, dadurch gekennzeichnet, daß die von den Zwischensensoren (S2, S3) gelieferten Istwert-Positionsangaben frei einstellbar sind.

7. Verfahren nach einem der Ansprüche 1-6, dadurch gekennzeichnet, daß die gemessene Windgeschwindigkeit in Abstufungen erfaßt und in windbestimmte Positionssollwertgrößen für die Markise umgesetzt werden.

8. Verfahren nach Anspruch 7, dadurch gekennzeichnet, daß die windbestimmten Positionssollwertgrößen (xₚ) digital auf parallelen Leitungen vorliegen und zusammen mit den digitalen Zwischensensor-Ausgangssignalen Adressen bilden, die Dekodierschaltungen oder Speichern zugeführt werden zur Erzeugung der jeweiligen Ansteuerbefehle für den Antriebsmotor des Markisenwickelrohrs.

9. Verfahren nach einem der Ansprüche 1-8, dadurch gekennzeichnet, daß die verschiedenen Zwischensensor-Ausgangssignale ausgewertet und für die Bestimmung des stationären Positionszustands der Markise herangezogen werden, so daß sich jeweils Ausgangssignale für Markisenzwischenpositionen ergeben, die mit den windbestimmten Sollwertpositionen der Markise verglichen werden.

10. Verfahren nach einem der Ansprüche 1-9, dadurch gekennzeichnet, daß die jeweilige Markisenistposition kontinuierlich von Inkrementalgebern o.dgl. erfaßt und bei Erreichen vorgegebener Positionen eine Istwertsignalgabe erfolgt.

11. Vorrichtung zur Positionssteuerung und -überwachung einer Beschattungsanlage, einer Markise oder eines sonstigen, aufrollbaren Behangs, mit einem Steuergerät, welches Sensorsignale über Sonneneinstrahlung, Windgeschwindigkeit und Markisenposition zugeführt erhält und daraus den Ansteuerzustand für den Antriebsmotor des Markisenwickelrohrs bestimmt, dadurch gekennzeichnet, daß zusätzlich zu den beiden, die maximal eingefahrene und die maximal ausgefahrene Position anzeigenden Endschaltern Zwischenpositions-Sensoren (S2, S3) vorgesehen sind, daß Vergleichsschaltungen (A, B, C) vorgesehen sind, die zwischen mindestens zwei unterschiedlichen Windgeschwindigkeiten unterscheiden und aus diesen windbestimmte Markisensollwertpositionen (xₚ) ableiten und daß eine logische Steuerschaltung im Steuergerät für den Markisenantriebsmotor vorgesehen ist, die aus den zugeführten windbezogenen Markisensollwertpositionssignalen und den von den Zwischensensoren gelieferten Markisenistwertpositionssignalen ein Vorrang-Ansteuersignal zum Antriebsmotor ableitet, welches sicherstellt, daß unabhängig von automatischer oder manueller Betätigung der Markisensteuerung die Markise auf den äußersten, windbestimmten Positionssollwert zurückfährt bzw. diesen bei Ausfahrtsteuerung nicht überschreitet.

12. Vorrichtung nach Anspruch 11, dadurch gekennzeichnet, daß die Zwischenpositionssensoren (S2, S3) frei einstellbar sind.

## Claims

1. A method for the position control and monitoring of a shading installation, an awning or other rollable curtain, the awning being manually or automatically controlled to extend and retract by means of a motor as a function of the sun radiation and wind velocity, characterised in that the size of the respective existing wind load is determined, is converted into a wind load-dependent nominal position value (xₚ) for the awning and is compared with the respective extended position or position to be reached by extension in the movement sequence of the awning corresponding to a given quantity of material of the awning, and the drive motor of the awning is actuated by a control device in such a manner that, depending on the strength of the wind velocity, the awning is partially retracted or prevented from exceeding the still permissible material quantity as it is manually or automatically extended, the awning nominal value position (xₚ) provided by the actual value of the wind velocity taking absolute precedence over any manual or, in the case of sun radiation, automatic extension movement of the awning, so that the awning can only be extended into a position corresponding to the respective acceptable wind load.

2. A method according to claim 1, characterised in that the determining of both the wind load parameter and the respective position of the awning is quantized in such a manner that the retraction and extension movements of the awning are effected in stages.

3. A method according to claim 1 or 2, characterised in that, in addition to the necessary provision of an end switch for the respective maximum retracted and the maximum extended positions (E1, E4) of the awning, at least two further intermediate positions (E2, E3) are provided and are detected by sensors, which each immediately change their output signal in one or the other direction when the awning is extended or retracted at the moment that the awning passes the given intermediate position.

4. A method according to one of claims 1 to 3, characterised in that, in the case of automatic operation, the awning is automatically extended when sun radiation is detected to an end position determined by the wind-related nominal value positions.

5. A method according to one of claims 1 to 4, characterised in that the awning is retracted again in the absence of sun radiation after a given delay period.

6. A method according to one of claims 1 to 5, characterised in that the actual value position data supplied by the intermediate sensors (S2, S3) is freely adjustable.

7. A method according to one of claims 1 to 6, characterised in that the measured wind velocity is detected in stages and converted into wind-determined nominal position values for the awning.

8. A method according to claim 7, characterised in that the wind-determined nominal position values (xₚ) are digitally presented in parallel lines and together with the digital intermediate sensor output signals form addresses, which are supplied to decoder circuits or stores in order to generate the respective control commands for the drive motor of the awning winding tube.

9. A method according to one of claims 1 to 8, characterised in that the different intermediate sensor output signals are evaluated and used for determining the stationary position state of the awning, so that output signals for awning intermediate positions are produced in each case, which are compared with the wind-determined nominal value positions of the awning.

10. A method according to one of claims 1 to 9, characterised in that the respective actual awning position is continuously detected by incremental transmitters or the like and an actual value signal transmission occurs when given positions are reached.

11. A device for the position control and monitoring of a shading installation, an awning or other rollable curtain, with a control device, which receives sensor signals relating to sun radiation, wind velocity and awning position and from the said signals determines the control state for the drive motor of the awning winding tube, characterised in that, in addition to the two end switches indicating the maximum retracted and maximum extended positions, intermediate position sensors (82, S3) are provided, reference circuits (A, B, C) are provided which differentiate between at least two different wind velocities and from the differentiation derive wind-determined awning nominal value positions (xₚ), and a logic control circuit is provided in the control device for the awning drive motor, which logic control circuit derives a precedence control signal for the drive motor from the supplied wind-determined awning nominal value position signals and the awning actual value position signals supplied by the intermediate sensors, the precendence control signal ensuring - irrespective of whether the actuation of the awning control is automatic or manual - that the awning is retracted to the outermost, wind-determined position nominal value or does not exceed the said value during an extension.

12. A device according to claim 11, characterised in that the intermediate position sensors (S2, S3) are freely adjustable.

## Revendications

1. Méthode de commande de position et de surveillance d'une installation de stores, d'une marquise ou de tout autre rideau susceptible d'être enroulé, la marquise étant commandée manuellement ou automatiquement par un moteur en fonction du rayonnement solaire incident et de la vitesse du vent, pour être rentrée ou sortie, caractérisée en ce que l'on détecte la valeur de la charge de vent appliquée que l'on transforme en une valeur de consigne de la position (xₚ) de la marquise en fonction de la charge de vent, et on rapporte cette valeur à une position dans la trajectoire en fonction d'une quantité déterminée de toile du store qui est chaque fois sortie ou rentrée, et on commande le moteur du store par un dispositif de commande pour que, suivant l'intensité de la vitesse du vent, le store soit partiellement rentré ou que l'on évite un dépassement de la quantité de toile encore autorisée par commande manuelle ou automatique de sortie, la position de la valeur de consigne (xₚ) du store, prédéterminée à partir de la valeur réelle de la vitesse du vent, est absolument prioritaire par rapport à tout mouvement de sortie manuel ou automatique lorsqu'il y a du rayonnement solaire, de façon que le store ne puisse sortir que dans une position qui correspond à celle de la charge de vent encore acceptable.

2. Méthode selon la revendication 1, caractérisée en ce qu'on quantifie à la fois la détection des paramètres de charge du vent et celle de la position du store pour que les mouvements de rentrée et de sortie du store se fassent de manière échelonnée.

3. Méthode selon la revendication 1 ou 2, caractérisée en ce qu'en supposant la présence chaque fois d'un commutateur de fin de course pour la position maximale rentrée ou maximale sortie (E1, E4), la marquise passe au moins dans deux positions intermédiaires (E2, E3), et des capteurs détectent que, lors du mouvement de sortie ou de rentrée du store, le signal émis au moment du passage de la position intermédiaire prédéterminée, change chaque fois brusquement dans une ou dans l'autre direction.

4. Méthode selon l'une des revendications 1 à 3, caractérisée en ce que le store, en fonctionnement automatique, est sorti automatiquement avec détection du rayonnement solaire, jusqu'à une position de fin de course prédéterminée par les positions des valeurs de consigne rapportées au vent.

5. Méthode selon l'une des revendications 1-4, caractérisée en ce qu'en l'absence de rayonnement solaire, le store est de nouveau rentré après un certain temps de temporisation prédéterminé.

6. Méthode selon l'une des revendications 1-5, caractérisée en ce que les indications de position de valeurs réelles fournies par les capteurs intermédiaires (S2, S3) se règlent librement.

7. Méthode selon l'une des revendications 1-6, caractérisée en ce qu'on détecte de manière échelonnée la vitesse mesurée du vent et on la transforme en des grandeurs de valeurs de consigne de position, définies par le vent, pour le store.

8. Méthode selon la revendication 7, caractérisée en ce que les grandeurs des valeurs de consigne de position (xₚ) définies par le vent, sont disponibles sous forme numérique sur des lignes parallèles et constituent les adresses avec les signaux de sortie numériques des capteurs intermédiaires, ces adresses étant fournies au circuit de décodage ou à des mémoires pour générer les ordres de commande respectifs du moteur du tube d'enroulement du store.

9. Méthode selon l'une des revendications 1-8, caractérisée en ce que l'on exploite les différents signaux de sortie des capteurs intermédiaires et on les utilise pour déterminer l'état de position stationnaire du store de façon à obtenir chaque fois des signaux de sortie pour les positions intermédiaires du store qui sont comparées aux positions selon les valeurs de consigne, définies par le vent, pour le store.

10. Méthode selon l'une des revendications 1-9, caractérisée en ce que les différentes positions réelles du store sont détectées en continu par des capteurs incrémentaux ou des moyens analogues, et donnent un signal de valeur réelle lorsqu'on atteint des positions prédéterminées.

11. Dispositif pour la commande de position et la surveillance d'une installation de protection solaire, d'un store ou autre rideau susceptible d'être enroulé, par un appareil de commande recevant des signaux de capteurs concernant le rayonnement solaire, la vitesse du vent et la position du store pour définir ainsi l'état de commande du moteur du tube d'enroulement du store, dispositif caractérisé en ce qu'en plus des deux capteurs de positions intermédiaires (S2, S3), on utilise des commutateurs de fin de course indiquant la position maximale rentrée et la position maximale sortie, ainsi que des circuits de comparaison (A, B, C) qui distinguent entre au moins deux vitesses de vent différentes, et on dérive des positions de valeurs de consigne (xₚ) du store déterminées en fonction du vent, et un circuit de commande logique est prévu dans le dispositif de commande du moteur d'entraînement du store, qui, en partant des signaux de position ainsi fournis des valeurs de consigne de store rapportées au vent, et des signaux de position de valeurs réelles du store fournis par les capteurs intermédiaires, forme un signal de commande du store destiné au moteur, qui garantit qu'indépendamment d'une action automatique ou manuelle de la commande du store, le store est ramené à la valeur de consigne de position extrême, définie par le vent, ou que le store ne dépasse pas cette valeur lors d'une commande de sortie.

12. Dispositif selon la revendication 11, caractérisé en ce que les capteurs de positions intermédiaires (S2, S3) sont réglables librement.
